# EUROPÄISCHE PATENTSCHRIFT

(11) **EP 1 488 712 B1**
(45) Veröffentlichungstag und Bekanntmachung des Hinweises auf die Patenterteilung: **02.02.2011**
(21) Anmeldenummer: 04090239.7
(22) Anmeldetag: 18.06.2004
(51) Int. Cl.: A24C 5/39

(54) **Sichtmittel zum Sichten eines Produktstroms innerhalb einer Verteilervorrichtung**
Sifting means for sifting a product stream within a distributor apparatus
Séparateur pour un flux de produit dans un distributeur

(30) Priorität: 19.06.2003 EP 03090184
(43) Veröffentlichungstag der Anmeldung: 22.12.2004
(73) Patentinhaber: Hauni Maschinenbau AG, 21033 Hamburg (DE)
(72) Erfinder: Schumacher, Peter, 25336 Elmshorn (DE); Hansch, Manuel, 21035 Hamburg (DE); Jürgens, Bernhard, 21465 Wentorf (DE); Lindemann, Rolf, 23847 Schiphorst (DE); Stüber, Reinhard, 21465 Reinbek (DE)
(74) Vertreter: Wenzel & Kalkoff

(56) Entgegenhaltungen:
- DE-A- 10 154 807
- US-A- 4 931 174
- US-A- 5 645 086
- US-A1- 2003 034 040

## Beschreibung

Die Erfindung befaßt sich mit einem Sichtmittel zum Sichten eines Produktstroms innerhalb einer Verteilervorrichtung zum Beschicken einer Zigarettenstrangmaschine, wobei das Sichtmittel als im wesentlichen vertikal ausgerichteter Zick-Zack-Sichter ausgebildet ist und einen eine Sichtstrecke bildenden, geteilten Sichtraum mit mindestens einem Zugang für den innerhalb der Sichtstrecke zu sichtenden Produktstrom aufweist, vgl. US-A-4 931 174.

Der Produktstrom wird innerhalb der Verteilervorrichtung aus einem Reservoir mittels eines Förderelementes, vorzugsweise einem Steilförderer, dem Sichtmittel zugeführt. Der gesichtete Produktstrom wird dann über eine Transportstrecke in einen Stauschacht weiter geleitet. Das Sichtmittel ist demnach innerhalb der Verteilervorrichtung in Transportrichtung des Produktstroms dem Stauschacht vorgeschaltet. Bekannte Sichtmittel dieser Art weisen einen Sichtraum auf, in dem zu verarbeitende Anteile von nicht zu verarbeitenden Anteilen des Produktstroms mittels einer Luftströmung getrennt werden. Der Produktstrom ist aus einzelnen Tabakportionen gebildet, die im Bereich eines Zugangs in das Sichtmittel gegeben werden. Durch die Luftströmung innerhalb des Sichtmittels, also in der durch den Sichtraum definierten Sichtstrecke werden die Tabakportionen unkontrolliert auseinandergezogen, was zu einer ungleichmäßigen Verteilung des Produktstroms über die Breite des Sichtraumes bzw. der Sichtstrecke führt. Durch die über die Breite ungleichmäßige Zuführung des Produktstroms an den Stauschacht ist auch die Befüllung des Stauschachtes selbst über die Breite ungleichmäßig. Eine solche ungleichmäßige Befüllung kann wiederum zu einer Störung bei der Bildung eines Tabakstranges in der nachgeordneten Zigarettenstrangmaschine führen.

Es ist daher Aufgabe der vorliegenden Erfindung, ein Sichtmittel zu schaffen, daß mit einfachen Mitteln eine gleichmäßige Befüllung des Stauschachtes ermöglicht, insbesondere dann, wenn das Sichtmittel dem Stauschacht in Transportrichtung des Produktstroms vorgeschaltet ist.

Diese Aufgabe wird mit dem Gegenstand des Anspruchs 1 gelöst insbesondere dadurch, daß der Sichtraum durch Trennwände in Kammern geteilt ist, wobei jede Trennwand durchbrochen ist. Durch die Unterteilung des Sichtraumes ist eine gleichmäßige Verteilung des Produktstromes bzw. der Tabakportionen über die Breite des Sichtmittels bzw. des Sichtraumes wesentlich vereinfacht, da die Luftströmung innerhalb des Sichtraumes den Produktstrom bzw. die Tabakportionen nur noch begrenzt auseinanderziehen kann, so daß der Stauschacht gleichmäßig befüllt werden kann. Auf zusätzliche Mittel zur Vergleichmäßigung des Produktstromes über die Breite kann daher verzichtet werden.

In einer bevorzugten Weiterbildung der Erfindung weist der Sichtraum mehrere, vorzugsweise sieben, voneinander getrennte Kammern auf. Die Bildung mehrere einzelner und unabhängiger Kammern erleichtert die gleichmäßige Verteilung des Produktstroms über die Breite des Sichtraumes, so daß die Befüllung des nachgeordneten Stauschachtes zwangsläufig ebenfalls gleichmäßig erfolgt.

Vorteilhafterweise verfügt jede Kammer im Bereich einer Vorderseite des Sichtmittels über einen eigenen Zugang. Dadurch ist die gleichmäßige Befüllung des Sichtraumes sichergestellt, so daß die Kammern gleichmäßig befüllbar sind.

Erfindungsgemäss sind die Kammern durch Trennwände gebildet, die sich von gegenüberliegenden Seiten des Sichtmittels, nämlich von der Vorderwand bis zur Rückwand erstrecken und besonders vorteilhaft mindestens teilweise durchbrochen sind. Diese Art der Ausbildung gewährleistet auf besonders zuverlässige und gleichzeitig materialsparende Weise die Trennung des Produktstroms in mehrere Teilströme innerhalb des Sichtraumes. Auch ermöglicht die offene Ausbildung der Trennwände einen Eingriff in den Sichtraum von außen mit geringem Aufwand, und zwar in sämtliche Kammern.

Vorzugsweise ist der Sichtraum von außen einsehbar ausgebildet, wodurch die ständige Überwachung des Sichtungsprozesses on-line gewährleistet ist.

Weitere bevorzugte Ausführungsformen und Merkmale ergeben sich aus den Unteransprüchen und der Beschreibung. Besonders vorteilhafte Ausführungsformen werden anhand der Zeichnung näher beschrieben. In der Zeichnung zeigt:
- Fig. 1: eine Seitenansicht einer nicht erfindungsgemäßen Verteilervorrichtung im Schnitt,
- Fig. 2: eine Vorderansicht eines Bestandteils der Verteilervonichtung gemäß Figur 1, nämlich ein Sichtmittel mit geschlossenen Trennwänden,
- Fig. 3: eine Draufsicht auf das Sichtmittel gemäß Figur 2 im Schnitt III-III, allerdings mit offenen und damit erfindungsgemäßen, Trennwänden,
- Fig. 4: eine Seitenansicht des Sichtmittels gemäß Figur 3 im Schnitt,
- Fig. 5: eine Seitenansicht eines weiteren Sichtmittels im Schnitt,
- Fig. 6: eine perspektivische Ansicht eines geöffneten Sichtmittels gemäß Figur 4, nämlich die Innenansicht der Vorderwand, und
- Fig. 7: eine perspektivische Ansicht eines weiteren Bestandteils der Verteilervorrichtung gemäß Figur 1, nämlich ein Steilförderer.

Sichtmittel dienen innerhalb von Verteilervorrichtungen zum Sichten eines Produktstroms , insbesondere zum Trennen von zu verarbeitenden und von nicht zu verarbeitenden Anteilen des Produktstroms.

In der Figur 1 ist eine Verteilervorrichtung 10 mit ihren für das Verständnis der Erfindung hilfreichen, wesentlichen Komponenten dargestellt. Dazu gehören in Transportrichtung des Produktstroms ausgehend von einem Reservoir 11 ein Förderer, der vorzugsweise als Steilförderer 12 ausgebildet ist, ein Sichtmittel 13, eine sich an das Sichtmittel 13 anschließende Transportstrecke 14 sowie ein Stauschacht 15. Das Sichtmittel 13 weist vorzugsweise einen Zugang 16 zum Eingeben der vom Steilförderer 12 zugeführten Tabakportionen, die den zu sichtenden Produktstrom bilden, auf. Im Bereich des Zugangs 16 ist optional eine Vereinzelungswalze 17 angeordnet, die den Übergang der Tabakportionen vom Steilförderer 12 in das Sichtmittel 13 unterstützt.

Das Sichtmittel 13 umfaßt einen Sichtraum 18. Der Sichtraum 18 ist aus einer Vorderwand 19, einer Rückwand 20 sowie Seitenwänden 21, 22 gebildet. Innerhalb des Sichtraums 18 ist eine Sichtstrecke 23 definiert, entlang der der Produktstrom mittels einer Luftströmung gesichtet wird. Die Vorderwand 19 und die Rückwand 20 sind beabstandet und zweckmäßigerweise im wesentlichen parallel zueinander angeordnet und zick-zack-förmig zur Bildung eines sogenannten Zick-Zack-Sichters ausgebildet. Der Zick-Zack-Sichter ist im wesentlichen vertikal ausgerichtet. Der Zugang 16 in den Sichtraum 18 ist vorzugsweise in der oberen Hälfte des Sichtraumes 18 an der Vorderwand 19 angeordnet.

Der Sichtraum 18 ist in mindestens zwei, vorzugsweise mehrere Abschnitte 24 unterteilt. Jeder Abschnitt 24 erstreckt sich im wesentlichen vertikal in Richtung der Sichtstrecke 23. In einer in Figur 2 dargestellten nicht erfindungsgemäßen Ausführungsform sind die Abschnitte 24 vollständig gegeneinander abgeschirmt, indem der Sichtraum 18 in vorzugsweise sieben separate Kammern 25 unterteilt ist, die innerhalb des Sichtmittels 13 keinen Zugang zueinander haben. Innerhalb jeder Kammer 25 verläuft die Sichtstrecke 23, bzw. ein Teil derselben derart, daß sich sieben einzelne Sichtstrecken 23 parallel aber getrennt voneinander im Sichtraum 18 erstrecken. Die Kammern 25 sind durch Trennwände 26 gebildet, die sich von der Vorderwand 19 zur Rückwand 20 erstrecken. Vorzugsweise ist jeder Kammer 25 ein Zugang 16 zugeordnet. Die Trennwände 26 sind ebenso wie die Seitenwände 21, 22 mindestens teilweise transparent ausgebildet, so daß eine Inspektion des gesamten Sichtraumes 18 von außen gewährleistet ist.

Die Trennwände 26 erstrecken sich eingangsseitig, also im Bereich des oder jedes Zugangs 16, an der die Übergabe der Tabakportionen an das Sichtmittel 13 erfolgt, bis an den Steilförderer 12 bzw. die Vereinzelungswalze 17. Die aus dem Steilförderer 12 zugeführten Tabakportionen sind damit zwangsläufig in eine der Kammern 25 führbar. Ausgangsseitig, also im Bereich des Übergangs zwischen dem Sichtmittel 13 und der Transportstrecke 14 erstrecken sich die Trennwände 26 bis in die Transportstrecke 14 hinein. In einer nicht dargestellten Ausführungsform können sich die Trennwände 26 auch innerhalb der Transportstrecke 14 erstrecken, derart, daß der gesichtete Produktstrom, insbesondere also die zur Verarbeitung geeigneten Anteile des Produktstroms, aus mehreren Kanälen innerhalb der Transportstrecke 14 gleichmäßig über die Breite verteilt bis in den Stauschacht 15 geleitet werden können.

Die erfindungsgemäße Ausführungsform ist im wesentlichen identisch aufgebaut, so daß auf eine detaillierte Beschreibung verzichtet wird. Für gleiche Teile werden dieselben Bezugszeichen verwendet. Wie beansprucht sind die Trennwände 26 bei der in den Figuren 3 bis 6 gezeigten Ausführungsform durchbrochen. Das bedeutet, daß die Kammern 25 mindestens teilweise offen ausgebildet sind, so daß benachbarte Kammern 25 jeweils untereinander in Verbindung stehen. Hierzu erstrecken sich jeweils eine Trennwand 26 bildende Leitelemente 27 bzw. 28 von der Vorderwand 19 bzw. Rückwand 20 aufeinander zu, wobei die Leitbleche 27 bzw. 28 jeder Trennwand 26 innerhalb einer Ebene liegen und beabstandet zueinander angeordnet sind, so daß zwischen den Stirnseiten der entgegengesetzten Leitelemente 27, 28 einer offenen Trennwand 26 ein Abstand von vorzugsweise ca. 30mm besteht.

In der Ausführungsform gemäß Figur 4 erstrecken sich die Leitbleche 27, 28 zur Bildung der Kammern 25 in im wesentlichen vertikaler Richtung von einem unteren Bodenbereich 29 durchgängig bis zu einem oberen Austrittsbereich 30 des Produktstroms aus dem Sichtraum 18. Mit anderen Worten sind die Leitbleche 27, 28 auch mit einem Radius um sämtliche Eckbereiche 31 der zick-zack-förmigen Vorderwand 19 bzw. Rückwand 20 herumgezogen. Im Bereich des Zugangs 16 bzw. der Zugänge 16 laufen die Leitbleche 27, 28 rampenartig aus, derart, daß der Bereich jedes Zugangs 16 bzw. der Übergang in den Sichtraum 18 absatzlos ist.

Die Leitbleche 27, 28 in der Ausführungsform gemäß Figur 5 sind mindestens in einigen der Eckbereiche 31 mindestens teilweise unterbrochen. Das bedeutet, daß die Leitbleche 27, 28 vor bzw. hinter den entsprechenden Eckbereichen 31 enden, derart, daß die betroffenen Eckbereiche 31 frei von Leitblechen 27, 28 sind. Die Auswahl der Eckbereiche 31, die frei von Leitblechen 27, 28 sind, ist variabel und hängt ebenso wie die Dimension und Gestaltung der Leitbleche 27, 28 entscheidend von den Umlenkeigenschaften des zu sichtenden Produktstroms ab. Auch haben die Strömungsgeschwindigkeiten der Luft innerhalb der Sichtstrecke 23 sowie die Winkel der zick-zack-förmigen Vorderwand 19 bzw. Rückwand 20 Einfluß auf die Leitbleche 27, 28. Die Breite jeder Kammer 25 beträgt üblicherweise zwischen 140 und 160mm, vorzugsweise jedoch 147mm. Die Anzahl der Kammern 25 ist variabel. Jede Kammer 25 ist von außen frei zugänglich. Hierzu sind die Seitenwände 21, 22 lösbar befestigt, und zwar an (nicht dargestellten) Flanschblechen, die sich winklig von der Vorderwand 19 bzw. Rückwand 20 erstrecken.

Aus der Figur 7 ist eine weitere Einzelheit der Verteilervorrichtung 10 ersichtlich. Der in Figur 7 dargestellte Steilförderer 12 besteht im wesentlichen aus dem eigentlichen Förderband 35 sowie einem Rahmenelement 36, das das Förderband 35 stützt. Das Förderband 35 weist über die gesamte Breite Mitnahmemittel 37 auf, die in der gezeigten Ausführungsform als sogenannte Kämme 38 ausgebildet sind. Mehrere, vorzugsweise sieben, Kämme 38 sind über die gesamte Breite des Förderbandes 35 nebeneinander verteilt, so daß Tabak oder dergleichen gleichmäßig über die gesamte Breite des Förderbandes 35 sicher dem Sichtmittel 13 zugeführt werden kann. Die Anzahl der Kämme 38 entspricht zweckmäßigerweise der Anzahl der zu befüllenden Abschnitte 24 bzw. Kammern 25. In Transportrichtung des Förderbandes 35 sind die Kämme 38 versetzt zueinander angeordnet. Durch diese Anordnung wird eine Überlappung von Tabak oder dergleichen im Bereich der Kämme 38 vermieden, was wiederum das Einfädeln bzw. Einführen des Tabaks in die Kammern 25 vereinfacht.

## Patentansprüche

1. Sichtmittel zum Sichten eines Produktstroms innerhalb einer Verteilervorrichtung (10) zum Beschicken einer Zigarettenstrangmaschine, wobei das Sichtmittel (13) als im wesentlichen vertikal ausgerichteter ZickZack-Sichter ausgebildet ist und einen eine Sichtstrecke (23) bildenden, geteilten Sichtraum (18) mit mindestens einem Zugang (16) für den innerhalb der Sichtstrecke (23) zu sichtenden Produktstrom aufweist, **dadurch gekennzeichnet, dass** der Sichtraum (18) durch Trennwände (26) in Kammern (25) geteilt ist, wobei jede Trennwand (26) durchbrochen ist und sich von Vorderwand (19) und Rückwand (20) des Sichtmittels (13) jeweils eine offene Trennwand (26) bildende Leitbleche (27, 28) erstrecken, wobei die Leitbleche (27, 28) jeder offenen Trennwand (26) jeweils in derselben Ebene liegen und beabstandet voneinander angeordnet sind.

2. Sichtmittel nach Anspruch 1, **dadurch gekennzeichnet, dass** der Sichtraum (18) mehrere, vorzugsweise sieben, voneinander getrennte Kammern (25) aufweist.

3. Sichtmittel nach Anspruch 2, **dadurch gekennzeichnet, dass** sich jede Kammer (25) von einem unteren Bodenbereich (29) in im Wesentlichen vertikaler Richtung zu einem oberen Austrittsbereich (30) des Produktstroms aus dem Sichtraum (18) erstreckt.

4. Sichtmittel nach Anspruch 2 oder 3, **dadurch gekennzeichnet, dass** jede Kammer (25) im Bereich einer Vorderwand (19) des Sichtmittels (13) über einen eigenen Zugang (16) verfügt.

5. Sichtmittel nach Anspruch 1, **dadurch gekennzeichnet, dass** sich die Trennwände (26) im Austrittsbereich (30) bis in den Bereich einer dem Sichtmittel (13) in Transportrichtung des Produktstroms nachgeordneten Transportstrecke (14) erstrecken.

6. Sichtmittel nach Anspruch 5, **dadurch gekennzeichnet, dass** sich die Trennwände (26) im Bereich jedes Zugangs (16) bis in den Bereich eines Förderers (12) bzw. einer Vereinzelungswalze (17) erstrecken.

7. Sichtmittel nach Anspruch 1, **dadurch gekennzeichnet, dass** sich die Leitbleche (27, 28) an der Vorderwand (19) und an der Rückwand (20) vom Bodenbereich (29) durchgängig bis zum Austrittsbereich (30) erstrecken.

8. Sichtmittel nach Anspruch 7, **dadurch gekennzeichnet, dass** die Leitbleche (27, 28) an der Vorderwand (19) und an der Rückwand (20) vom Bodenbereich (29) bis zum Austrittsbereich (30) im Bereich von Eckpunkten (31) der Vorderwand (19) bzw. Rückwand (20) mindestens teilweise unterbrochen sind.

9. Sichtmittel nach einem der Ansprüche 1 bis 8, **dadurch gekennzeichnet, dass** der Sichtraum (18) von außen einsehbar ausgebildet ist.

10. Sichtmittel nach Anspruch 1, **dadurch gekennzeichnet, dass** mindestens die Seitenwände (21, 22) des Sichtaums (18) mindestens teilweise transparent ausgebildet sind.

## Claims

1. Sifting means for sifting a product stream within a distributor apparatus (10) for loading a cigarette-making machine, wherein the sifting means (13) is constructed as a substantially vertically oriented zigzag sifter and has a divided sifting chamber (18) forming a sifting zone (23) with at least one access (16) for the product stream to be sifted within the sifting zone (23), **characterised in that** the sifting chamber (18) is divided into compartments (25), wherein each partition (26) is apertured and from front wall (19) and rear wall (20) of the sifting means (13) extend in each case guide plates (27, 28) forming an open partition (26), wherein the guide plates (27, 28) of each open partition (26) each lie in the same plane and are at a distance from each other.

2. Sifting means according to claim 1, **characterised in that** the sifting chamber (18) has several, preferably seven compartments (25) separate from each other.

3. Sifting means according to claim 2, **characterised in that** each compartment (25) extends from a lower bottom region (29) in a substantially vertical direction to an upper outlet region (30) of the product stream from the sifting chamber (18).

4. Sifting means according to claim 2 or 3, **characterised in that** each compartment (25) has its own access (16) in the region of a front wall (19) of the sifting means (13).

5. Sifting means according to claim 1, **characterised in that** the partitions (26) extend in the outlet region (30) as far as the region of a transport zone (14) which is arranged behind the sifting means (13) in the direction of transport of the product stream.

6. Sifting means according to claim 5, **characterised in that** the partitions (26) extend in the region of each access (16) into the region of a conveyor (12) or separating roller (17).

7. Sifting means according to claim 1, **characterised in that** the guide plates (27, 28) at the front wall (19) and at the rear wall (20) extend from the bottom region (29) continuously as far as the outlet region (30).

8. Sifting means according to claim 7, **characterised in that** the guide plates (27, 28) at the front wall (19) and at the rear wall (20) from the bottom region (29) to the outlet region (30) are at least partially interrupted in the region of corner points (31) of the front wall (19) or rear wall (20).

9. Sifting means according to any one of claims 1 to 8, **characterised in that** the sifting chamber (18) is designed so that it can be inspected from the outside.

10. Sifting means according to claim 1, **characterised in that** at least the side walls (21, 22) of the sifting chamber (18) are of at least partially transparent construction.

## Revendications

1. Séparateur pour la séparation d'un flux de produit dans un distributeur (10) destiné au chargement d'une machine de fabrication de boudins de cigarettes, le séparateur (13) étant conçu sous forme de séparateur zigzag orienté dans une direction sensiblement verticale et présentant une chambre de séparation (18), divisée et formant une section de séparation (23), qui comporte au moins une entrée (16) pour le flux de produit à séparer à l'intérieur de la section de séparation (23), **caractérisé en ce que** la chambre de séparation (18) est divisée en compartiments (25) par des cloisons (26), chaque cloison (26) étant percée et des chicanes (27, 28), formant respectivement une cloison ouverte (26), s'étendant à partir de la paroi avant (19) et de la paroi arrière (20) du séparateur (13), les chicanes (27, 28) de chaque cloison (26) ouverte étant situées respectivement dans le même plan et espacées les unes des autres.

2. Séparateur selon la revendication 1, **caractérisé en ce que** la chambre de séparation (18) présente plusieurs, de préférence, sept compartiments (25) séparés les uns des autres.

3. Séparateur selon la revendication 2, **caractérisé en ce que** chaque compartiment (25) s'étend à partir d'une zone de fond (29) inférieure dans une direction sensiblement verticale jusqu'à une zone de sortie (30) supérieure du flux de produit hors de la chambre de séparation (18).

4. Séparateur selon la revendication 2 ou 3, **caractérisé en ce que** chaque compartiment (25) dispose de sa propre entrée (16) dans la région d'une paroi avant (19) du séparateur (13).

5. Séparateur selon la revendication 1, **caractérisé en ce que** les cloisons (26) s'étendent dans la zone de sortie (30) jusque dans la zone d'une section de transport (14) située en aval du séparateur (13) dans la direction de transport du flux de produit.

6. Séparateur selon la revendication 5, **caractérisé en ce que** les cloisons (26) s'étendent dans la zone de chaque entrée (16) jusque dans la zone d'un convoyeur (12) ou d'un rouleau d'individualisation (17).

7. Séparateur selon la revendication 1, **caractérisé en ce que** les chicanes (27, 28) s'étendent sur la paroi avant (19) et sur la paroi arrière (20) depuis la zone de fond (29) sans interruption jusqu'à la zone de sortie (30).

8. Séparateur selon la revendication 7, **caractérisé en ce que** les chicanes (27, 28) sont interrompues au moins partiellement sur la paroi avant (19) et la paroi arrière (20), depuis la zone de fond (29) jusqu'à la zone de sortie (30), dans la région de points angulaires (31) de la paroi avant (19) ou de la paroi arrière (20).

9. Séparateur selon l'une des revendications 1 à 8, **caractérisé en ce que** la chambre de séparation (18) est visible de l'extérieur.

10. Séparateur selon la revendication 1, **caractérisé en ce qu'**au moins les parois latérales (21, 22) de la chambre de séparation (18) sont de conception au moins partiellement transparente.
